# FASCICULE DE BREVET EUROPEEN

(11) **EP 0 364 921 B1**
(45) Date de publication et mention de la délivrance du brevet: **15.12.1993**
(21) Numéro de dépôt: 89119165.2
(22) Date de dépôt: 16.10.1989
(51) Int. Cl.: G08B 15/00, G08B 13/18

(54) **Tube guide pour capteur mobile de surveillance**
Leitrohr für einen beweglichen Überwachungssensor
Guide tube for a mobile surveillance sensor

(30) Priorité: 17.10.1988 FR 8813647
(43) Date de publication de la demande: 25.04.1990
(73) Titulaire: COMPAGNIE GENERALE D'AUTOMATISME CGA-HBS, F-75008 Paris (FR)
(72) Inventeur: Moisand, Jean-Claude, F-78390 Bois D'Arcy (FR)
(74) Mandataire: Weinmiller, Jürgen

(56) Documents cités:
- EP-A- 0 230 671
- US-A- 4 414 576

## Description

La présente invention concerne un tube guide pour capteur mobile de surveillance, tel que divulgué par exemple par le document EP-A-0230671.

L'invention s'applique, en particulier, pour la surveillance, au moyen d'une caméra vidéo poussée par air comprimé dans un tube, d'un local ou enceinte quelconque, par exemple pour assurer une surveillance dans les couloirs du métro.

Si la réalisation d'un tel tube ne pose pas de problème particulier pour des distances faibles, il n'en est pas du tout de même lorsque les longueurs sont longues et mêmes très longues pouvant atteindre plusieurs kilomètres. En effet, on a alors à résoudre de très gros problèmes de dilatation, déformation, etc... qui rendent impossible la propulsion d'un capteur par air comprimé.

La présente invention a donc pour but de proposer un tube guide pour capteur mobile de surveillance qui permet un bon fonctionnement dans une gamme de température très élevée : de l'ordre de - 30°C jusqu'à + 50°C, et pour des distances indéfinies. Le tube ne présentant ni déformation, ni dilatation.

L'invention a ainsi pour objet un tube guide pour capteur mobile de surveillance propulsé par gaz comprimé, caractérisé en ce qu'il est constitué de deux parties dont une première qui comprend une face arrière et deux ailes perpendiculaires formant une section en U et dont une seconde qui forme une plaque avant introduite entre les extrémités libres des deux dites ailes, ladite première partie étant réalisée en haut polymère organique extrudé, la face arrière et les deux dites ailes étant alvéolées.

Avantageusement, ladite première partie est réalisée en polychlorure de vinyle chargé d'environ 5 % de verre.

Dans l'application particulière où le capteur mobile est une caméra vidéo, ladite plaque avant est en un polymère ayant une qualité de transmission optique proche de celle du verre.

Selon une autre caractéristique, au moins l'une des deux dites ailes est munie sur sa face interne, d'une plaque en polychlorure de vinyle équipée longitudinalement sur sa face interne d'au moins un conducteur électrique plat permettant l'acheminement, vers un poste de traitement, d'un signal électrique fourni par ledit capteur mobile, muni de frotteurs de contact.

On va maintenant donner la description d'un exemple particulier de mise en oeuvre de l'invention en se référant au dessin annexé dans lequel :
La figure 1 est une section du tube guide selon l'invention.
La figure 2 montre une agrafe de raccordement de deux tronçons de tube successifs.

En se référant à la figure 1, on voit en section un tube guide selon l'invention. Un tel tube guide est utilisé pour guider un capteur mobile de surveillance, par exemple une caméra vidéo qui est propulsée dans le tube guide par un gaz sous pression.

Ce tube est réalisé en deux parties : une première partie 1 réalisée en un haut polymère organique extrudé, avantageusement en polychlorure de vinyle chargé d'environ 5 % de verre. Cette première partie comprend une face arrière 2 et deux ailes perpendiculaires 3 et 4 formant une section générale en U. Cette première partie est alvéolée, dans sa face arrière 2 aussi bien que dans ses deux ailes 3 et 4. Les alvéoles sont dans le sens longitudinal de l'extrusion, réalisant ainsi des canaux longitudinaux 5 délimités par des parois de séparation 6. La deuxième partie est constituée par une plaque avant 7 qui ferme le tube. Cette plaque avant est transparente, et est par exemple réalisée en un polymère ayant une qualité de transmission optique proche de celle du verre. La plaque avant 7 est glissée, entre les extrémités libres des deux ailes 3 et 4, dans des rainures 8 et 9 de ces ailes. Sur leur face interne, les ailes 3 et 4 sont munies chacune d'une plaque porte bus 10 glissée également dans des rainures 11 et 12 de la face arrière 2 et de la plaque avant 7. Ces plaques porte-bus 10 sont par exemple en polychlorure de vinyle et elles sont équipées chacune de deux conducteurs électriques plats 13 et 14 glissés longitudinalement dans des rainures en queue d'aronde réalisées dans la face interne des plaques porte-bus 10. Ces conducteurs permettent l'acheminement vers un poste de traitement des signaux électriques fournis par la caméra vidéo qui est munie de frotteurs électriques.

Grâce à cette structure alvéolée, il n'y a pas de déformation du tube avec les variations de température.

Les raccordements entre deux tronçons successifs de tube sont effectués par des pièces en matière plastique à crochets que l'on enfonce dans les alvéoles des extrémités des deux tubes à raccorder. Ces pièces, n'ayant rien de particulier, n'ont pas été représentées. En outre, à l'extérieur, au niveau des raccordements entre deux tronçons, on dispose une agrafe de raccordement représentée figure 2.

Cette agrafe vient se placer "à cheval" sur les tubes au niveau de leur jointoiement.

Le côté supérieur 15 de l'agrafe ainsi que le côté arrière 16 comportent un décrochement 17 permettant de suspendre le tube guide, soit à un plafond, soit à une paroi verticale en disposant par exemple un écrou dans l'évidement 18 se vissant sur une tige filetée scellée dans le plafond ou la paroi verticale.

Les canaux 5 de la structure alvéolaire peuvent être utilisés à diverses fins : passage de câbles d'énergie ou signaux ; climatisation du tube par envoi d'air chaud ou froid ; blindage du tube en cas de parasites sur le signal vidéo de la caméra.

Le tube guide de l'invention peut également être utilisé avec différents capteurs :
- capteur électromagnétique ou inductif pour la détection de masse métallique,
- capteur de rayon γ , β et α (détection de radio-activité),
- C.C.D. I.R. (Thermographie - mesure de températures), etc....

Les applications sont multiples : surveillance et identification : dans le métro, à la SNCF, sur le réseau routier, dans les tunnels, les grands magasins, les hôpitaux, les prisons, etc....

## Revendications

1. Tube guide pour capteur mobile de surveillance propulsé par gaz comprimé, caractérisé en ce qu'il est constitué de deux parties dont une première (1) qui comprend une face arrière (2) et deux ailes perpendiculaires (3, 4) formant une section en U et dont une seconde qui forme une plaque avant (7) introduite entre les extrémités libres des deux dites ailes, ladite première partie (1) étant réalisée en haut polymère organique extrudé, la face arrière (2) et les deux dites ailes (3, 4) étant alvéolées.

2. Tube guide selon la revendication 1, caractérisé en ce que ladite première partie (1) est réalisée en polychlorure de vinyle chargé d'environ 5 % de verre.

3. Tube guide selon l'une des revendications 1 ou 2, caractérisé en ce que ladite plaque avant (7) est constituée en un polymère d'une qualité de transmission optique proche de celle du verre.

4. Tube guide selon l'une des revendications 1 à 3, caractérisé en ce qu'au moins l'une des deux dites ailes (3, 4) est munie sur sa face interne, d'une plaque (10) en polychlorure de vinyle équipée longitudinalement sur sa face interne d'au moins un conducteur électrique plat (13, 14) permettant l'acheminement, vers un poste de traitement, d'un signal électrique fourni par ledit capteur mobile, muni de frotteurs de contact.

## Claims

1. A guide tube for a mobile surveillance sensor propelled by compressed gas, said guide tube being characterized in that it is made of two portions, namely a first portion (1) which comprises a rear face (2) and two perpendicular flanges (3, 4) forming a channel section, and a second portion which forms a front plate (7) inserted between the free ends of said two flanges, said first portion (1) being made of an extruded organic high polymer, with the rear face (2) and both of said flanges (3, 4) being honeycombed.

2. A guide tube according to claim 1, characterized in that said first portion (1) is made of polyvinyl chloride about 5% filled with glass.

3. A guide tube according to claim 1 or 2, characterized in that said front plate (7) is made of a polymer having light transmission quality close to that of glass.

4. A guide tube according to any one of claims 1 to 3, characterized in that at least one of said two flanges (3, 4) is equipped on its inside face with a plate (10) made of polyvinyl chloride, which plate is equipped longitudinally on its inside face with at least one flat electrical conductor (13, 14) enabling an electrical signal supplied by said mobile sensor, which is equipped with wiper contacts, to be conveyed to a processing station.

## Patentansprüche

1. Führungsrohr für einen mit Druckgas vorgetriebenen beweglichen Überwachungssensor, dadurch gekennzeichnet, daß es aus zwei Teilen besteht, deren erstes (1) eine Rückseite (2) und zwei dazu senkrechte Flügel (3, 4) aufweist, die einen U-Querschnitt bilden, während ein zweites Teil eine Frontplatte (7) bildet, die zwischen die freien Enden der beiden Flügel eingefügt ist, wobei das erste Teil (1) aus extrudiertem organischem Hochpolymer besteht, während die Rückseite (2) und die beiden Flügel (3, 4) Wabenstruktur haben.

2. Führungsrohr nach Anspruch 1, dadurch gekennzeichnet, daß das erste Teil (1) aus Polyvinylchlorid mit einem Glasanteil von etwa 5% besteht.

3. Führungsrohr nach einem der Ansprüche 1 oder 2, dadurch gekennzeichnet, daß die Frontplatte (7) aus einem Polymer einer optischen Transparenz nahe der des Glases besteht.

4. Führungsrohr nach einem der Ansprüche 1 bis 3, dadurch gekennzeichnet, daß mindestens einer der beiden Flügel (3, 4) auf seiner Innenseite mit einer Platte (10) aus Polyvinylchlorid versehen ist, die in Längsrichtung auf ihrer Innenseite mit mindestens einem flachen elektrischen Leiter (13, 14) versehen ist, der die Übertragung eines vom mit Schleifkontakten versehenen beweglichen Sensor gelieferten elektrischen Signals erlaubt.
